# EUROPÄISCHE PATENTSCHRIFT

(11) **EP 3 179 002 B1**
(45) Veröffentlichungstag und Bekanntmachung des Hinweises auf die Patenterteilung: **05.06.2019**
(21) Anmeldenummer: 16203040.7
(22) Anmeldetag: 08.12.2016
(51) Int. Cl.: E04B 1/343

(54) **UNTERKUNFT MIT FLEXIBLER GRUNDFLÄCHE**
ACCOMMODATION PROVIDED WITH FLEXIBLE BASE
HABITATION À SUPERFICIE DE BASE FLEXIBLE

(30) Priorität: 08.12.2015 CH 17832015
(43) Veröffentlichungstag der Anmeldung: 14.06.2017
(73) Patentinhaber: BOXS AG, 5033 Buchs (CH)
(72) Erfinder: Markstaller, Raphael, 5033 Buchs (CH)
(74) Vertreter: Spierenburg, Pieter

(56) Entgegenhaltungen:
- GB-A- 2 352 766
- US-A- 3 021 162
- US-A1- 2009 188 189
- US-A1- 2012 291 369

## Beschreibung

Die Erfindung bezieht sich auf eine flexible Grundfläche für eine Unterkunft.

### STAND DER TECHNIK

Flexible Grundflächen für Unterkünfte sind aus dem Stand der Technik bekannt. Nachteilig an diesen Grundflächen ist dabei, dass bei der Montage und der Demontage Werkzeuge, wie beispielsweise Hammer, Nägel, Schraubenzieher oder dergleichen für den Zusammenbau und das Auseinandernehmen der einzelnen Elemente benötigt werden.

US 2009/188189 A1 beschreibt ein Stabilisierungssystem für eine Plattform, welches mehrere Sockel aufweist. In Figur 5 besteht das Stabilisierungssystem aus horizontal angeordneten Stangen und aus Stangen, die in einem scharfen Winkel zur Horizontale angeordnet sind. An den Enden der Stangen sind Bohrungen vorgesehen, die auf Vorsprünge am Sockel aufgesteckt werden (siehe Figuren 3 und 4). Die Stabilisierungsstangen sind aus zwei teleskopisch angeordneten Hälften ausgebidet, die mit einer Schraube in einem Längsschlitz auf die richtige Länge eingestellt werden können.

US 2012/291369 A1 zeigt eine Stützstruktur zum Anheben einer Gebäudeoberfläche über einer festen Oberfläche mit einer Stabilitätsverstrebung, um eine erhöhte Stabilität der Struktur zu schaffen. Die Stützstruktur umfasst eine Vielzahl von Stützsockeln, die in einer beabstandeten Beziehung auf einer festen Oberfläche angeordnet sind. Eine Vielzahl von Streben sind an benachbarten Stützsockeln angebracht, um die Stützsockel miteinander zu verbinden. In Figur 4
sind die Streben mit einer einstellbaren Länge gezeigt. Auf den zwei Strebenhälften sind Verzahnungen vorgesehen, die ineinander greifen. Mit Flügelschrauben werden die beiden Strebenhälften fixiert (siehe Abschnitt [0056]).

### AUFGABE DER ERFINDUNG

Aufgabe der vorliegenden Erfindung ist es deshalb, ein verbessertes Konzept für eine flexible Grundfläche für eine Unterkunft bereitzustellen, wobei die Grundfläche aus einzelnen Modulen besteht, welche eine vorgegebene Grösse aufweisen und ohne Werkzeug zur gewünschten Grundfläche aufgebaut werden können. Ferner kann die Grundfläche später ebenfalls ohne Werkzeug wieder in einzelne Module zerlegt und transportiert werden.

### GEGENSTAND DER ERFINDUNG

Diese Aufgabe wird durch ein Spannsystem zum Fixieren einer flexiblen Grundfläche für eine Unterkunft mit den Merkmalen des Patentanspruchs 1 gelöst.

Ausführungsbeispiele der vorliegenden Erfindung schaffen ein Spannsystem zum Fixieren einer flexiblen Grundfläche, die in einen regelmässigen Raster aufgeteilt ist. Das Spannsystem umfasst Monoblöcke, welche an Kreuzungspunkten des Rasters und entlang des Umfangs angeordnet sein können. Zwischen jeweils zwei Monoblöcken kann je eine Stange entlang des Rasters angeordnet sein. An den Aussenseiten des Rasters weisen die Stangen, welche entlang des Rasterumfangs angeordnet sind, eine

Spannvorrichtung auf. Durch die Spannvorrichtung sind die Monoblöcke an den beiden Enden der Stange kraftschlüssig miteinander verbindbar.

Durch die Stangen werden die Monoblöcke in einem einheitlich bzw. in einem regelmässigen Abstand zueinander angeordnet. Dadurch ergibt sich ein Raster, wobei die Monoblöcke an den Schnittpunkten des Rasters angeordnet sind, während die Stangen entlang der Rasterlinien angeordnet sind. Die Module für den Bau der Unterkunft weisen vorgegebene Abmessungen auf, welche mit den Abmessungen des Rasters korrespondieren. Somit können, abhängig von der zur Verfügung stehenden oder gewünschten Grundfläche der Unterkunft, Unterkünfte mit der entsprechenden Grundfläche aufgebaut bzw. realisiert werden.

Entlang der Aussenseite des Rasters weisen die Stangen Spannvorrichtungen auf. Mit den Spanvorrichtungen lassen sich die beiden Monoblöcke, welche an den Enden der Stange angeordnet sind, kraftschlüssig miteinander verbinden. Somit wird ohne Werkzeuge ein stabiler und fester Rahmen für die Unterkunft geschaffen.

Ferner wird eine Unterkunft bereitgestellt, welche in ihrer Grundfläche flexibel gestaltbar ist, wobei die Grundfläche der Unterkunft in einen regelmässigen Raster aufteilbar ist und entlang des Umfangs des Rasters zumindest teilweise Wandelemente anordenbar sind. Wandelemente können auch Türen oder Fenster umfassen.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Unterkunft in perspektivischer Darstellung, welche in ihrer Grundfläche flexibel gestaltbar ist, mit einem Spannsystem;
- Fig. 2: ein Querschnitt durch das Spannsystem zum Fixieren bzw. Zusammenhalten der Unterkunft;
- Fig. 3: perspektivisch das Spannsystem aus Monoblöcken und Stangen zum Fixieren der Unterkunft und Aufnahme eines Dach-Fachwerkes;
- Fig. 4: perspektivisch die Grundfläche der Unterkunft bestehend aus einem Raster;
- Fig. 5: gerade Wandelemente und Eckelemente in Draufsicht, welche entlang des Umfangs des Rasters angeordnet sind;
- Fig. 6: eine Verbindung zwischen zwei Wandelementen in Draufsicht;
- Fig. 7: eine Spannvorrichtung in Seitenansicht;
- Fig. 8: perspektivisch eine Bodenstange mit der Spannvorrichtung;
- Fig. 9: perspektivisch eine Dachstange mit der Spannvorrichtung;
- Fig. 10: perspektivisch eine Mittelstange mit einem T-Profil und zwei Positionierzylindern für die Bodenauflage;
- Fig. 11a,b: einen unteren Monoblock in einer dreidimensionalen Ansicht;
- Fig. 12a,b: einen Grundriss bzw. einen Seitenriss des unteren Monoblocks;
- Fig. 13a,b,c: den unteren Monoblock mit Rasterbolzen in Draufsicht;
- Fig. 14: eine weitere dreidimensionale Ansicht des unteren Monoblocks mit möglicher Nivellierung;
- Fig. 15a,b: einen oberen Monoblock in dreidimensionalen Ansicht;
- Fig. 16a,b: einen Grundriss bzw. einen Seitenriss des oberen Monoblocks;
- Fig. 17: perspektivisch den oberen Monoblock mit zwei Dachstangen bzw. Dachspannern;
- Fig. 18: einen Seitenriss des oberen Monoblocks mit zwei Dachstangen und Aufnahme des Dachfachwerks;
- Fig. 19: den oberen Monoblock in dreidimensionaler Ansicht;
- Fig. 20: eine Variante des unteren Monoblocks mit Bodenstange und Mittelstange in perspektivischer Ansicht;
- Fig. 21: die Variante der Figur 20 von unten gesehen in perspektivischer Ansicht; und
- Fig. 22: die Variante der Figur 20 von unten gesehen in eine anderen perspektivischer Ansicht mit Bodenstange, Mittelstange und Wandstange.

Figur 1 zeigt eine Unterkunft 10, welche in ihrer Grundfläche flexibel gestaltbar ist. Die Unterkunft 10 kann auch als Raum oder Räumlichkeit bezeichnet werden. Die Unterkunft 10 kann durch Personen oder Tiere bewohnt oder genutzt werden. Ferner kann die Unterkunft 10 zum Einstellen von Gegenständen genutzt werden. Die Grundfläche oder der Grundriss der Unterkunft 10 kann in einen regelmässigen Raster aufgeteilt werden, dies bedeutet, die Grundfläche ist aus regelmässigen, geometrischen Flächen zusammengesetzt, beispielsweise Rechtecke. Besonders bevorzugt besteht die Grundfläche der Unterkunft 10 aus mehreren nebeneinander angeordneten Quadraten. Da bei Quadraten die vier Seitenlängen gleich gross sind, ist beim Einbau von quadratischen Bodenplatten in den Raster die Ausrichtung der Bodenplatten veränderbar. Wenn Muster auf den Bodenplatten vorhanden sind, können durch die Ausrichtung der Bodenplatten bestimmte Strukturen erzeugt werden. Ferner kann es beim Aufbau der Unterkunft mit quadratischen Bodenplatten nicht zu Fehlern aufgrund Verwechslungen von Längs- und Querseiten kommen. Die Quadrate haben eine Seitenlänge zwischen 0.4 m und 1.2 m. Bevorzugt beträgt die Seitenlänge zwischen 0.7 m und 0.95 m. Besonders bevorzugt ca. 0.85 m. Dadurch ergibt sich, dass die Bodenplatten problemlos von einer Person einzeln in den Raster eingefügt werden können. Ferner bietet eine kürzere Seitenlänge eine höhere Bodenbelastung der auf dem Raster aufliegenden Bodenplatten. Es besteht somit eine geringere Gefahr, dass die Bodenplatte durchgebogen und beschädigt wird.

Die Bodenplatten sind in den Raster bzw. zwischen dem Raster eingelegt. Somit ist die Grundfläche in einen regelmässigen Raster aufgeteilt. Der Raster weist mehrere Kreuzungspunkte auf. An den Kreuzungspunkten sind Monoblöcke 12 bspw. untere Monoblöcke 12₁ angeordnet. Zwischen den Kreuzungspunkten sind Stangen 14 (bspw. Bodenstangen 14₁ oder Mittelstangen 14₃) angeordnet. Die Stangen 14 sind entlang des Rasters und entlang der kürzesten Verbindungsstrecke zwischen zwei Kreuzungspunkten bzw. zwei Monoblöcken 12 angeordnet. Die Monoblöcke 12 bestehen vorzugsweise aus Kunststoffen wie beispielsweise Polypropylen (PP), Polyethylen (PE), Polyvinylchlorid (PVC), Kohlefaserverbundwerkstoffen oder anderen Materialien wie Metallen, beispielsweise Eisen oder Aluminium. Die Monoblöcke können dabei aus einem einzigen Material oder aus mehreren verschiedenen Materialien bestehen. Die Stangen 14 können ebenfalls aus den vorhergehend genannten Materialien gefertigt sein.

Entlang des Umfangs der Grundfläche der Unterkunft 10, d.h. an der Aussenseite des Rasters, sind Wandelemente 16 bzw. gerade Wände oder Eckelemente angeordnet. Die Wandelemente 16 sind jeweils mittig auf dem Monoblock anordenbar. Die Wandelemente 16 sind an der Unterseite mit den Bodenplatten, den Stangen 14 oder den unteren Monoblöcken 12₁ verbunden oder liegen auf diesen auf. Dabei können die Wandelemente 16 auch Öffnungen umfassen, beispielsweise für eine Türe oder für ein Fenster. Die Wandelemente 16 können mehrschichtig aufgebaut sein und beispielsweise eine Isolation und eine wetterfeste Oberflächeaus Metall, wie beispielsweise ein Blech, aufweisen. Die Wandelemente 16 können ferner auch durchsichtig sein und beispielsweise mindestens teilweise aus Glas oder Plexiglas bestehen.

Die Wandelemente 16 haben eine Höhe zwischen 1.8 m und 3 m, vorzugsweise haben die Wandelemente 16 eine Höhe zwischen 2 m und 2.2 m. Die Höhe der Wandelemente 16 kann abhängig sein vom bevorzugten Einsatzgebiet der Unterkunft. In wärmeren Gegenden kann eine grössere Wandhöhe bevorzugt werden, während in kühleren und windanfälligen Regionen eine kleinere Wandhöhe für die Wandelemente 16 bevorzugt wird.

In dem in Figur 1 gezeigten Ausführungsbeispiel sind in dem Raster keine Bodenplatten eingelegt. Dadurch ist der Raster aus Monoblöcken 12 und Stangen 14 durch die Öffnungen in den Wänden besser sichtbar.

An der Oberseite der Wandelemente 16 ist ein Dach 18 angeordnet. Das Dach 18 kann auf der Unterseite des Fachwerks mittels Dämmplatten vollständig mit den Wandelementen 16 verbunden werden, sodass kein Luftspalt zwischen den Wandelementen 16 und dem Dach 18 vorhanden ist. Das Dach 18 kann auch die Form eines Fachwerks (Pultdach) haben, so dass einseitig eine Spaltöffnung (Hinterlüftung) zwischen dem Dach 18 und den Wandelementen 16 besteht. Dadurch kann, insbesondere in wärmeren Gegenden, ein Austausch zwischen der Luft im Inneren der Unterkunft 10 mit der Aussenluft gefördert werden.

Figur 2 zeigt ein Detail des Spannsystems zum Fixieren oder Zusammenhalten einer Unterkunft. Das Spannsystem weist Monoblöcke (untere Monoblöcke 12₁), Stangen (Bodenstangen 14₁) und eine Spannvorrichtung 20 an jedem der beiden Enden der Stange auf. Die Spannvorrichtung 20 ist nachfolgend in Figur 6 detaillierter gezeigt. Das Spannsystem verbindet oder verspannt die Monoblöcke und die Stangen. Eine Bodenstange 14₁ ist mit je einer Spannvorrichtung 20 an jedem Ende der Bodenstange 14₁ gezeigt. Die Bodenstange 14₁ ist zwischen zwei unteren Monoblöcken 12₁ angeordnet. Die Spannvorrichtung 20 ist in einer verriegelten Position gezeigt. Ein Hebel 22 zum Öffnen und Verriegeln der Spannvorrichtung 20 liegt an der Bodenstange 14₁ an. Die Länge des Hebels 22 zwischen einer ersten Drehachse und dem gegenüberliegenden Ende des Hebels 22 ist kleiner als der Abstand der Bodenstange 14₁ zum Untergrund. Der Hebel ist somit kürzer als die Distanz der Auflage der Bodenstange am unteren Monoblocks zum Untergrund. Dadurch kann die Spannvorrichtung 20 zum Auf- und Abbau der Unterkunft jederzeit geöffnet und verriegelt werden. Die Spannvorrichtung 20 kann in ihrer Länge verstellt werden, um die Kompression in Wandfugen zwischen den Wandelementen 16 optimal einzustellen und um Fertigungstoleranzen aufzunehmen.

Obere Monoblöcke und Dachstangen bilden ebenfalls ein Spannsystem und können in gleicher Art wie die unteren Monoblöcken 12₁ und die Bodenstangen 14₁ miteinander verbunden bzw. verspannt werden. Die Verbindung zwischen oberen Monoblocke und Dachstangen werden unter anderem in den Figuren 17 bis 19 detaillierter gezeigt. Durch die Spannsysteme kann die Unterkunft ohne Werkzeug lediglich mittels der Spannvorrichtungen 20 aufgebaut werden.

Vorhergehend beschriebenes gilt analog auch für obere Monoblöcke 12₂ und Dachstangen 14₂ welche unter anderem in den Figuren 15 bis 19 beschrieben werden.

Figur 3 zeigt das Spannsystem zum Fixieren oder Zusammenhalten einer Unterkunft 10 und Aufnahme eines Dachfachwerks. Die Unterkunft ist im Aufbau ohne Wandelemente und Bodenplatten gezeigt. Das Spannsystem beinhaltet Monoblöcke 12 und Stangen 14. Das Spannsystem verbindet bzw. verspannt die Monoblöcke 12 und Stangen 14. Die Grundfläche der Unterkunft 10 ist in einen regelmässigen Raster aufgeteilt. Die Monoblöcke 12 sind an Kreuzungspunkten des Rasters und entlang des Umfangs des Rasters angeordnet. Der Raster umfasst die Kreuzungspunkte und den Umfang bzw. die Aussenseite des Rasters. Der Begriff des Rasters bezieht sich sowohl auf die Grundfläche am Boden der Unterkunft 10 wie auch auf den oberen Teil beim Dach 18 der Unterkunft 10. Zwischen jeweils zwei Monoblöcken 12 kann je eine Stange 14 entlang des Rasters angeordnet sein. An den Aussenseiten des Rasters weisen nur die Bodenstangen 14₁ und die Dachstangen 14₂, welche entlang des Rasterumfangs angeordnet sind, Spannvorrichtungen 20 an den beiden Enden auf. Somit bilden die Bodenstangen 14₁ mit den unteren Monoblöcken 12₁ einen unteren festen Rahmen 13 und die Dachstangen 14₂ mit den oberen Monoblöcken 12₂ eine oberen festen Rahmen 15.

Am Boden der Unterkunft sind untere Monoblöcke 12₁ angeordnet. Die unteren Monoblöcke 12₁ sind an den Kreuzungspunkten des Rasters angeordnet. Die unteren Monoblöcke 12₁ sind auch entlang des Umfangs des Rasters angeordnet. Die unteren Monoblöcke 12₁ bilden zusammen mit den Bodenstangen 14₁ und Mittelstangen 14₃ eine Struktur oder einen Raster zur Aufnahme von Bodenplatten für die Unterkunft. Der Raster kann gegenüber dem darunterliegenden Untergrund beabstandet sein. Der Raster ist vorzugsweise horizontal oder waagerecht gegenüber dem darunterliegenden Untergrund ausgerichtet. Falls der darunterliegende Untergrund nicht eben ist, kann mittels eines Nivellierfuss die Höhe des Monoblocks eingestellt werden. Eine dafür vorgesehen Vertiefung im Block kann die Aufnahme des Nivellierfusses vorsehen. Ferner kann auch durch unterschiedlich hohe untere Monoblöcke 12₁ eine waagerechte Ebene für den Raster erzeugt werden.

Entlang des Umfangs der Grundfläche sind in den unteren Monoblöcken 12₁ senkrecht zu den Bodenstangen 14₁ stehende Wandstangen 24 und Eckstangen 26 aufgenommen. Wandstangen, die an einer der vier Ecken 26 der Unterkunft angeordnet sind, können auch als Eckstangen 26 bezeichnet werden. Die Wandstangen 24 oder Eckstangen 26 dienen unter anderem zur Positionierung oder zur Befestigung (Fixierung) der Wandelemente 16. Die Wandstangen 24 haben vorzugsweise eine Länge, welche ungefähr der Höhe der Wandelemente 16 der Unterkunft entspricht.

An einem, dem unteren Monoblock 12₁ gegenüberliegenden Ende der Wandstange 24 bzw. am oberen Ende der Wandstange 24 (Eckstangen 26) kann ein oberer Monoblock 12₂ angeordnet sein. Die oberen Monoblöcke 12₂ bilden zusammen mit den Dachstangen 14₂ eine Struktur oder einen Raster zur Aufnahme eines Daches 18 oder Fachwerks für die Unterkunft. Entlang des Umfangs der Grundfläche verbinden die Dachstangen 14₂ jeweils zwei benachbarte obere Monoblöcke 12₂.

Sowohl an den Bodenstangen 14₁ als auch an den Dachstangen 14₂ sind Spannvorrichtungen 20 angeordnet.

Durch die Wandstangen 24 bzw. die Eckstangen 26 sind die unteren Monoblöcke 12₁ und die oberen Monoblöcke 12₂ voneinander beabstandet. Durch die Spannvorrichtungen 20 sind die Monoblöcke 12 (untere Monoblöcke 12₁ und obere Monoblöcke 12₂) an den beiden Enden der Stange 14 (Bodenstangen 14₁ und Dachstangen 14₂) kraftschlüssig miteinander verbunden.

Figur 4 zeigt die Grundfläche einer Unterkunft bestehend aus einem Raster. Der Raster wird durch Bodenstangen 14₁, Mittelstangen 14₃ und unteren Monoblöcken 12₁ gebildet. Die Bodenstangen 14₁ verlaufen entlang des Umfangs des Rasters. An den Kreuzungspunkten der Stangen 14 und entlang des Umfangs des Rasters sind die unteren Monoblöcke 12₁ angeordnet.

Figur 5 zeigt die Wandelemente 16 in Querschnitt, welche entlang des Umfangs des Rasters angeordnet sind. Die Wandelemente 16 sind annähernd in der Mitte zwischen zwei unteren Monoblöcken 12₁ miteinander verbunden. Die Wandelemente 16 haben vorzugsweise ungefähr eine Breite, welche der Strecke zwischen den Mittelpunkten zwischen zwei mit einer Bodenstange 14₁ verbundenen unteren Monoblöcken 12₁ entspricht. Die Wandelemente 16 sind ungefähr mittig auf einem unteren Monoblock 12₁ angeordnet. Wandelemente 16, welche in einer Ecke angeordnet sind, können als Eckelemente bezeichnet werden. Bei Eckelementen sind zwei halb so lange Wandelemente, vorzugsweise rechtwinklig zueinander, angeordnet. Die beiden je ungefähr halb so breiten Wandelemente stehen zueinander in einem Winkelprofil oder L-Profil.

Die Stirnflächen der Bodenstangen 14₁ sind von einer Stirnfläche eines Formausschnittes des unteren Monoblocks 12₁ beanstandet. Durch die Beabstandung der Stirnflächen der Bodenstangen 14₁ zur Stirnfläche des Formausschnittes werden beim Schliessen der Spannvorrichtungen 20 die Wandelemente 16 zusammengepresst oder ineinandergeschoben: somit entsteht eine möglichst gasdichte Verbindung zwischen den Wandelementen 16.

Figur 6 zeigt eine Verbindung zwischen zwei Wandelementen 16. Vorzugsweise verläuft die Verbindung zwischen zwei Wandelementen in mehreren ineinandergreifenden Stufungen und nicht in einer geraden, senkrecht zur Aussenseite des Wandelementes verlaufenden Linie. Dadurch kann eine gasdichte Abdichtung zwischen der Aussenseite der Unterkunft und der Innenseite der Unterkunft erzeugt werden. Vorzugsweise sind zumindest in einem Teilbereich der Fläche, in welcher die Wandelemente 16 aneinander anschliessen, leicht verformbare und isolierende Materialien, wie beispielsweise Schaumstoff oder Steinwolle, angeordnet. Dieses leicht verformbare Material (Dichtband) wird dann durch die beiden benachbarten Wandelemente 16 zusammengepresst. Somit werden jeweils zwei benachbarte Wandelemente 16, welche entlang des Umfangs des Rasters angeordnet sind, beim Schliessen der Spannvorrichtungen 20 gegeneinander gepresst oder ineinander verschoben. Durch das Zusammenpressen der Wandelemente 16 wird eine Gegenkraft zu der Spannkraft der Spannvorrichtungen 20 erzeugt und die Bodenstangen 14₁ verriegelt.

Figur 7 zeigt eine Spannvorrichtung 20 in Seitenansicht. Die Spannvorrichtung 20 umfasst eine Kugel 30, welche an einer Gewindestange 32 angeordnet ist. Die Kugel 30 ist vorzugsweise an einem Ende der Gewindestange 32 angeordnet. Anstelle der Kugel 30 kann auch ein andersgeformtes Endstück, vorzugsweise im Endbereich der Gewindestange, angeordnet sein. Das Endstück kann z.B. auch oval oder würfelförmig geformt sein. Das Endstück soll so geformt sein, dass es einfach in ein Gegenstück eingelassen werden kann. In dem in das Gegenstück eingelassenen Zustand soll das Endstück eine kraftschlüssige Verbindung zum Gegenstück aufbauen können und sich somit nicht mehr unbeabsichtigt aus dem Gegenstück entfernen. Das Endstück kann auf die Gewindestange aufgeschraubt oder aufgepresst werden. Die Gewindestange kann ein Gewinde aufweisen, welches über die gesamte Länge der Gewindestange verläuft. Das Gewinde kann auch nur über einen bestimmten Teilbereich der Gewindestange verlaufen.

Weiter umfasst die Spannvorrichtung 20 eine Befestigung 34 und einen Hebel 22. Die Befestigung 34 ist mit einer Stange, beispielsweise mit einer Bodenstange 14₁, kraftschlüssig verbunden. Die Befestigung 34 kann beispielsweise an der Bodenstange 14₁ angeschraubt oder angeschweisst werden. Senkrecht zu der Längsachse der Gewindestange 32 sind zwei Drehachsen an dem Hebel 22 angeordnet. Über eine erste Drehachse 36 ist der Hebel 22 mit der Befestigung 34 verbunden, bzw. ist der Hebel 22 an der Befestigung 34 um die erste Drehachse 36 drehbar gelagert.

Die Gewindestange 32 ist über eine zweite Drehachse 38, welche parallel zur ersten Drehachse 36 verläuft, mit dem Hebel 22 verbunden, bzw. mit an dem Hebel 22 um die zweite Drehachse drehbar gelagert. Die zweite Drehachse 38 umfasst ein Innengewinde, in welches die Gewindestange 32 eingedreht und so mit der zweiten Drehachse 38 verbunden ist. Durch Rotation der Gewindestange 32 um die Gewindeachse kann die Distanz der Kugel 30 (bzw. des Endstücks) zur zweiten Drehachse 38 verändert werden. Somit kann die Spannung, welche zwischen der Bodenstange und einem unteren Monoblock beim Schliessen der Spannvorrichtungen 20 in die Verriegelungsposition entsteht, verändert werden. Dasselbe gilt auch für die Spannung, welche zwischen der Dachstange und einem oberen Monoblock beim Schliessen der Spannvorrichtungen 20 in die Verriegelungsposition entsteht. In der verriegelten Position der Spannvorrichtungen 20 liegt die zweite Drehachse 38 näher an der Stange (bspw. an der Bodenstange) als die erste Drehachse 36. Dadurch wird die Spannvorrichtung 20 in der verriegelten Position gehalten und ist gegen unbeabsichtigtes Öffnen geschützt.

Durch Bewegen des Hebels 22 um die erste Drehachse 36 wird die Kugel 30, bzw. das Endstück der Gewindestange 32, entlang der Längsachse der Stange (Bodenstange oder Dachstange) bewegt. Die Kugel 30 der Spannvorrichtung 20, welche an der Gewindestange 32 angeordnet ist, ist somit über den Hebel 22 entlang der Längsachse der Stange verschiebbar bzw. bewegbar.

Figur 8 zeigt eine Bodenstange 14₁ mit je einer Spannvorrichtung 20 an den beiden Enden der Bodenstange 14₁. Die Bodenstange 14₁ kann, wie in der Figur 8 gezeigt, ein Winkelprofil aufweisen. Die Bodenstange kann auch einen L-förmigen Querschnitt (L-Profil) aufweisen. Das Winkelprofil besteht aus zwei in einem rechten Winkel zueinander angeordneten, gleich breiten Flachstangen, wodurch sich ein gleichschenkliges Winkelprofil ergibt. Das L-Profil kann auch aus zwei in einem rechten Winkel angeordneten, ungleich breiten Flachstangen bestehen, wodurch sich ein ungleichschenkliges Winkelprofil ergibt. Die Bodenstange 14₁ kann auch ein T-Profil (T-förmigen Querschnitt) aufweisen. Dabei ist die Spannvorrichtung 20 auf der einen Seite der Flachstange angeordnet. Auf der gegenüberliegenden Seite der Flachstange ist mittig in Längsrichtung eine zweite Flachstange angeordnet. Eine Stange mit einem T-Profil ist in der Figur 10 gezeigt. Die Bodenstange 14₁ kann auch ein flaches Profil aufweisen. Ferner kann die Bodenstange 14₁ Erhebungen oder Löcher, welche zur Positionierung der Wände dienen, aufweisen. Bodenstangen 14₁ mit der Spannvorrichtungen 20 sind vorzugsweise an der Aussenseite des Rasters, entlang des Rasterumfangs angeordnet.

Figur 9 zeigt eine Dachstange 14₂ mit je einer Spannvorrichtung 20 an den beiden Enden der Dachstange 14₂. Die Dachstange 14₂ hat ein Flachstangenprofil. Die Dachstange 14₂ kann ebenfalls ein anderes, Profil aufweisen, wie oben zur Figur 8 beschrieben.

Beide Stangen, die Bodenstangen und die Dachstangen, können im Endbereich Spannvorrichtungen 20 aufweisen. Die Spannvorrichtungen 20 umfassen eine Kugel 30 als Endelement an der Gewindestange 32. Die Kugel kann in einer verriegelten Position der Spannvorrichtung über das Ende der Stange hinausragen, oder die Kugel kann in einer verriegelten Position der Spannvorrichtung nicht über das Ende der Stange hinausragen. Die Position der Kugel, am Ende der Stange in einem verriegelten Zustand, kann abhängig sein von der Form des Monoblocks, mit welchem die Stange kraftschlüssig verbunden werden soll.

Figur 10 zeigt eine Mittelstange 14₃ mit einem T-Profil. Die Mittelstange 14₃ ist ebenfalls zwischen zwei unteren Monoblöcken 12₁ angeordnet. Die Mittelstange 14₃ weist zur Fixierung oder zur Verankerung im Endbereich der Stange je einen Positionierzylinder oder Bolzen 40 auf. Der Positionierzylinder 40 gibt zum Einen den Abstand zwischen zwei benachbarten unteren Monoblöcken vor. Zum Anderen positioniert und verriegelt der Positionierzylinder 40 die Mittelstange 14₃ in dem unteren Monoblock. Dadurch können vorgefertigte Elemente, wie Bodenplatten, präzise in den entstehenden Raster eingebracht werden. Ferner wird im aufgebauten Zustand der Unterkunft verhindert, dass sich die unteren Monoblöcke auseinanderbewegen können.

Die Wandstangen können ebenfalls ein T-Profil aufweisen. Wandstangen, welche an einer Ecke der Unterkunft angeordnet sind, können ein Winkelprofil aufweisen. Ferner können die Mittelstangen und die Wandstangen Erhebungen oder Löcher, welche zur Positionierung der Bodenplatten oder Wände dienen, aufweisen.

Figur 11a zeigt einen unteren Monoblock 12₁ in einer dreidimensionalen Ansicht. An dem unteren Monoblock 12₁ sind vier, in einer Ebene liegende, rechtwinklig zueinander angeordnete Formausschnitte oder Ausnehmungen 42₁ ausgebildet, welche je zur Aufnahme einer der Bodenstangen dienen. Die Formausschnitte 42₁ können sowohl zur Aufnahme von Bodenstangen mit einer Spannvorrichtung 20 als auch zur Aufnahme einer Mittelstange mit dem Positionierzylinder 40 vorgesehen sein. Zur Aufnahme der Bodenstange kann der untere Monoblock eine Vertiefung 44₁ in dem Formausschnitt 42₁ aufweisen. In der Vertiefung 44₁ kann die Gewindestange 32 aufgenommen und positioniert werden.

Ferner ist in dem Formausschnitt 42₁, vorzugsweise am Ende der Vertiefung 44₁, eine Bohrung 46₁ zur Aufnahme der Kugel oder des Endstückes angeordnet. Die Bohrung kann vorzugsweise leicht konisch sein (nach unten grösser werdend), damit ein Herausspringen des Endstücks verhindert wird. Die Bohrung 46₁ kann sich an jenem Ende der Vertiefung 44₁ befinden, welches dem Mittelpunkt bzw. Zentrum des unteren Monoblockes 12₁ näher ist. Falls das Endstück eine andere Form als eine Kugel aufweist, kann die Bohrung eine nicht runde Form bzw. eine dem Endstück komplementäre Form aufweisen. In die Bohrung 46₁ wird die Kugel beim Aufbau der Unterkunft vorzugsweise bei geöffneter Spannvorrichtung eingelassen. Die Gewindestange wird in die Vertiefung 44₁ eingelassen. Die Bodenstange wird auf den Formausschnitt 42₁ aufgelegt.

Bei einer Mittelstange 14₃, welche einen Positionszylinder 40 umfasst, wird der Positionszylinder in eine Kerbe 48, welche senkrecht zum Formausschnitt 42₁ ausgebildet ist, positioniert bzw. eingelegt. Die Kerbe 48 positioniert die Mittelstange in dem unteren Monoblock 12₁ und verhindert unter anderem, dass die Mittelstange versehentlich aus dem Formausschnitt 42₁ entfernt wird, bzw. dass sich zwei an den gegenüberliegenden Enden der Mittelstange angeordnete untere Monoblöcke 12₁ voneinander entfernen.

Figur 11b zeigt eine weitere dreidimensionale Ansicht des unteren Monoblocks 12₁. In der Darstellung sind die unteren Flächen der Vertiefung 44₁ und der Bohrung 46₁ heller gestaltet. Die Bohrung 46₁ kann konisch ausgebildet sein und sich nach unten, zur heller gestalteten Fläche hin verbreitern. Durch eine derartige zylindrischkonische Lochung kann eine Verriegelung bzw. Verankerung der Kugel am Ende der Gewindestange in der Bohrung 46₁ verstärkt werden.

Figur 12a zeigt einen Grundriss des unteren Monoblocks 12₁ mit den vier Formausschnitten 42₁, Vertiefungen 44₁, Bohrungen 46₁ und Kerben 48. Die vier Formausschnitten 42₁ sind dabei kreuzförmig, in einer Ebene, angeordnet. In der Mitte des unteren Monoblocks 12₁ kann ein Profillangloch 50₁ bzw. eine Ausnehmung senkrecht zur Ebene des Formausschnittes 42₁ angeordnet sein. In das Profillangloch 50₁ können senkrecht zu den Bodenstangen bzw. Mittelstangen, Wandstangen bzw. Eckstangen eingelassen werden.

Neben dem Zentrum des unteren Monoblocks 12₁ bzw. neben dem Profillangloch 50₁, ist eine Aussparung 52 in dem Monoblock 12₁ angeordnet bzw. eingearbeitet. In die Aussparung 52 wird ein Rasterbolzen 54 aufgenommen. Mit dem Rasterbolzen 54 können Wandstangen oder Eckstangen gegen unbeabsichtigtes Entfernen aus dem Profillangloch gesichert werden. Ein Ausführungsbeispiel des Rasterbolzens 54 ist in der Figur 13a - c gezeigt.

Figur 12b zeigt einen Seitenriss des unteren Monoblocks 12₁. Die unteren Monoblöcke 12₁ können unterschiedliche Höhen aufweisen. Ferner kann der untere Monoblock 12₁ eine zusätzliche Unterlage umfassen, um die Höhe des unteren Monoblocks 12₁ zu vergrössern bzw. zu verändern. Durch eine zusätzliche Unterlage kann beispielsweise die Distanz zwischen dem Boden der Unterkunft und dem Untergrund erhöht werden. Durch die veränderbare Höhe können beispielsweise auch Unebenheiten im Untergrund, auf welchem die Unterkunft aufgestellt werden soll, ausgeglichen werden. Der untere Monoblock kann auch über ein Gewinde mit der zusätzlichen Unterlage verbunden sein. Durch das Gewinde kann die Höhe des unteren Monoblocks durch Auseinander- bzw. Zusammenzudrehen des unteren Monoblocks fein justiert werden.

Figur 13a zeigt einen unteren Monoblock 12₁ mit Bodenstangen 14₁, Mittelstangen 14₃ und Wandstange 24 in einer Draufsicht. Die Mittelstange 14₃ ist mit einem Positionszylinder 40 in der Kerbe 48 des Formausschnittes 42₁ positioniert. Neben dem Zentrum des unteren Monoblocks 12₁ ist in der Aussparung der Rasterbolzen 54 gezeigt. Durch den Rasterbolzen 54 kann die Wandstange 24 an dem unteren Monoblock 12₁ befestigt werden.

Figur 13b ist eine Vergrösserung des Zentrums des Monoblocks 12₁ aus Figur 13a. Dabei ist die Wandstange 24, welche ein T-Profil aufweist, im Zentrum des unteren Monoblocks 12₁ im Profillangloch 50₁ eingelassen. In der Aussparung 52 neben dem Profillangloch 50₁ ist der Rasterbolzen 54 angeordnet. Der Rasterbolzen 54 kann bspw. durch Schrauben an eine Rasterbolzenplatte 56 mit dem unteren Monoblock 12₁ fest verbunden werden. Der Rasterbolzen 54 kann in das T-Profil der Wandstange 24 eingeführt bzw. durch das T-Profil hindurch gestossen werden. Der Rasterbolzen 54 kann in ein Bohrloch, welches auf der von der Aussparung 52 gegenüberliegenden Seite liegt, hineingeschoben werden. Dadurch wird ein Beschädigen des Rasterbolzens 54 durch grosse Kräfte, welche auf die Wandstange 24 wirken können, vermindert. Durch den Rasterbolzen 54 kann ein unbeabsichtigtes Trennen der Wandstange 24 oder der Eckstange von dem unteren Monoblock 12₁ verhindert werden.

Figur 13c zeigt eine weitere Ansicht des unteren Monoblocks 12₁ mit dem Rasterbolzen 54 und der Mittelstange 14₃ mit dem Positionierzylinder 40.

Figur 14 zeigt eine 3-dimensionale Ansicht des unteren Monoblocks 12₁ mit zwei einander gegenüberliegenden Bodenstangen 14₁, welche durch die Spannvorrichtungen 20 mit dem unteren Monoblock 12₁ verbunden sind. In derselben Ebene wie die beiden Bodenstangen 14₁ ist die Mittelstange 14₃ mit dem Positionierzylinder 40 an dem unteren Monoblock 12₁ angeordnet. Senkrecht zur Ebene der Bodenstangen 14₁ und Mittelstange 14₃ ist eine Wandstange 24 in dem unteren Monoblock 12₁ verankert.

Figur 15a zeigt eine dreidimensionale Ansicht einer Oberseite eines oberen Monoblocks 12₂. Obere Monoblöcke 12₂ sind an einem, dem unteren Monoblock gegenüberliegenden Ende der Wandstangen oder Eckstangen angeordnet. Zusammen mit Dachstangen 14₂ bilden die oberen Monoblöcke 12₂ eine Struktur zur Aufnahme des Daches der Unterkunft.

Der obere Monoblock 12₂ weist drei Formausschnitte 42₂ zur Aufnahme der Kugel am Ende der Gewindestange der Spannvorrichtung auf. Die Aufnahmen bestehen aus Vertiefungen 44₂. An den Enden oder an den Kreuzungspunkten der Vertiefungen 44₂ sind Bohrungen 46₂ zur Aufnahme der Kugel bzw. des Endstückes der Spannvorrichtung vorgesehen.

Figur 15b zeigt eine dreidimensionale Ansicht einer Unterseite des oberen Monoblocks 12₂. An der Unterseite sind Profillanglöcher 50₂ ausgebildet, in welche die Wandstangen und die Eckstangen eingeführt werden.

Figur 16a zeigt den Grundriss des oberen Monoblocks 12₂. Der obere Monoblock 12₂ weist drei (wie in der Figur 16a gezeigt) oder vier Formausschnitte 42₂ zur Aufnahme von Dachstangen 14₂ auf. Jeder Formausschnitt 42₂ weist zwei Vertiefungen 44₂ auf, in welche die Gewindestangen der Spannvorrichtungen 20 eingelassen werden. An jedem Formausschnitt 42₂ ist eine Bohrung 46₂ zur Aufnahme der Kugel der Spannvorrichtung angeordnet. Im Zentrum des oberen Monoblocks befindet sich ein Profillangloch 50₂ zur Aufnahme der Wandstange oder der Eckstange. An der Unterseite des oberen Monoblocks ist ebenfalls ein Rasterbolzen angeordnet. Der Rasterbolzen verhindert, dass die Wandstangen und die Eckstangen unbeabsichtigt aus dem oberen Monoblock 12₂ entfernt werden.

Figur 16a zeigt den Seitenriss des oberen Monoblocks 12₂. Wie in der Figur 16a ersichtlich, ist das Profillangloch 50₂ als Sackloch ausgebildet, d.h. nicht durch den gesamten oberen Monoblock 12₂ durchgehend. Dies verhindert, dass der obere Monoblock 12₂ entlang der Wandstange oder Eckstange nach unten gleitet.

Figur 17 zeigt den oberen Monoblock 12₂ mit zwei Dachstangen 14₂. Die Dachstangen 14₂ haben ein Flachstangenprofil und eine Spannvorrichtung 20. Beide Kugeln am Ende der Gewindestangen der Spannvorrichtung 20 können im oberen Monoblock 12₂ übereinander in derselben Bohrung des oberen Monoblocks 12₂ angeordnet werden. Dabei kann eine der Dachstangen 14₂ auf dem oberen Monoblock 12₂ aufliegen. Die andere Dachstange 14₂ kann vom oberen Monoblock 12₂ beabstandet sein.

Die Dachstangen 14₂ sind, wie bereits vorhergehend bei den Bodenstangen erwähnt, von der Stirnfläche des Formausschnittes beabstandet. Durch den Abstand der Stirnflächen der Dachstange 14₂ zur Stirnfläche des Formausschnittes werden beim Schliessen der Spannvorrichtung 20 die Wandelemente zusammengepresst bzw. ineinandergeschoben, und es entsteht eine gasdichte Verbindung zwischen den Wandelementen.

Figur 18 zeigt eine Seitenansicht des oberen Monoblocks 12₂ mit zwei Dachstangen 14₂, deren Kugeln 30 der Spannvorrichtung in derselben Bohrung 46₂ des oberen Monoblocks 12₂ übereinander angeordnet sind. Diese Doppelbenutzung einer Bohrung 46₂ bzw. eines Lochs geschieht in den Ecken. An der Unterseite des oberen Monoblocks 12₂ ist der Rasterbolzen 54 zum Verriegeln des oberen Monoblocks 12₂ mit der Wandstange oder der Eckstange angeordnet.

Figur 19 zeigt eine dreidimensionale Ansicht eines oberen Monoblocks 12₂. Einander gegenüberliegend sind zwei Dachstangen 14₂ angeordnet. Die Dachstangen 14₂ sind durch die Spannvorrichtungen 20 kraftschlüssig mit dem oberen Monoblock 12₂ verbunden. Rechtwinklig zur Ebene der Dachstange 14₂ ist die Wandstange 24 an dem oberen Monoblock 12₂ angeordnet. Ansatzweise ist in der Figur 19 ferner ein Dachaufbau gezeigt. Der obere Monoblock 12₂ übernimmt somit neben der Positionierung der Wandelemente 16 (Wände) auch die Spannfunktion und die Aufnahme der Fachwerke des Dachs 18.

Die Figuren 20 und 21 zeigen eine dreidimensionale Ansicht einer Variante des unteren Monoblocks 12₅ mit einer Bodenstange 14₁, bei welcher die Spannvorrichtung 20 anstelle der Kugel 30 als Endstück eine kreisrunde Scheibe 60 am Ende der Gewindestange 32 aufweist. Dabei ist die Spannvorrichtung 20 nur einseitig an der Bodenstange 14₁ angeordnet. Wie aus Figur 21 ersichtlich, weist der Monoblock 12₅ ausschliesslich noch Kerben 48 auf, in welche sowohl das plattenförmige Endstück 61 der Mittelstange 14₃ als auch die kreisrunde Scheibe 60 der Bodenstange 14₁ hineinpasst. Es versteht sich für den Fachmann, dass anstelle einer kreisrunde Scheibe 60 auch eine viereckige Platte verwendet werden kann, ähnlich wie das plattenförmige Eckstück 61 der Mittelstange 14₃. Der Hebel 22 ist funktionell ähnlich wie bei der Ausführung der Figur 7, jedoch als U-Profil 62 mit einem flachen Handgriff 63 ausgebildet.

In Figur 22 ist ferner ein Einsteckbügel 64 ersichtlich, welche anstelle des Rasterbolzen 54 vorgesehen sein kann. Dazu sind in der Mittelstange 14₃ nunmehr zwei parallele Bohrungen (nicht erkennbar) vorgesehen, durch welche der Einsteckbügel 64 hindurchgesteckt und in entsprechende Sacklöcher im Monoblock 12₅ gehalten wird. Ferner ist noch eine Wandstange 24 ersichtllich, welche in den Monoblock 12₅ hineingesteckt ist.

## Patentansprüche

1. Flexible Grundfläche für eine Unterkunft (10), wobei die Grundfläche in einem regelmässigen Raster aufgeteilt ist und ein System zum Fixieren der Grundfläche aufweist, wobei
das System zum Fixieren Monoblöcke (12, 12₁, 12₂) umfasst, welche an Kreuzungspunkten und entlang des Umfangs des Rasters angeordnet sind und
zwischen jeweils zwei Monoblöcken (12, 12₁, 12₂) je eine Stange (14, 14₁, 14₂, 14₃) entlang des Rasters angeordnet ist,
**dadurch gekennzeichnet, dass**
das System zum Fixieren ein Spannsystem ist, welches eine ohne Werkzeug bedienbare Spannvorrichtung (20) aufweist, wobei die Stangen (14₁, 14₂), welche entlang des Rasterumfangs angeordnet sind, die Spannvorrich-tung (20) aufweisen,
und die beiden Enden der Stangen (14₁, 14₂) durch die Spannvorrichtung (20) kraftschlüssig mit den Monoblöcken (12, 12₁, 12₂) verbindbar und verspannbar sind.

2. Flexible Grundfläche nach Anspruch 1, **dadurch gekennzeichnet, dass** entlang des Umfangs des Rasters Wandelemente (16) mittig auf den Monoblöcken (12, 12₁, 12₂) angeordnet sind und jeweils zwei benachbarte Wandelemente (16) beim Schliessen der Spannvorrichtung (20) ohne Werkzeug gegeneinander gepresst sind.

3. Flexible Grundfläche nach Anspruch 1 oder 2, **dadurch gekennzeichnet, dass** die Spannvorrichtung (20) ein Endstück (30; 60) aufweist, welches an einer Gewindestange (32) angeordnet ist, und das Endstück (30; 60) über einen Hebel (22) entlang der Längsachse der Stange (14₁, 14₂) verschiebbar ist.

4. Flexible Grundfläche nach Anspruch 3, **dadurch gekennzeichnet, dass** die Spannvorrichtung (20) zusätzlich zu der Gewindestange (32) mit dem Endstück (30; 60) und dem Hebel (22) eine Befestigung (34) und zwei senkrecht zu der Längsachse der Stange (14₁, 14₂) verlaufende Drehachsen (36, 38) umfasst, wobei der Hebel (22) durch eine erste Drehachse (36) über die Befestigung (34) mit der Stange (14₁, 14₂) verbunden ist und die Gewindestange (32) durch eine zweite Drehachse (38), welche parallel zur ersten Drehachse (36) verläuft, mit dem Hebel (22) verbunden ist.

5. Flexible Grundfläche nach Anspruch 4 oder 5, **dadurch gekennzeichnet, dass** die Gewindestange (32) durch ein Gewinde mit der zweiten Drehachse (38) verbunden ist, sodass das Endstück (30; 60) durch Rotation der Gewindestange (32) um die Gewindeachse in der Distanz zur zweiten Drehachse (38) veränderbar ist.

6. Flexible Grundfläche nach einem der Ansprüche 3 bis 5, **dadurch gekennzeichnet, dass** das Endstück eine Kugel (30) ist.

7. Flexible Grundfläche nach einem der Ansprüche 3 bis 5, **dadurch gekennzeichnet, dass** das Endstück eine kreisrunde Scheibe (60) ist.

8. Flexible Grundfläche nach einem der Ansprüche 1 bis 7, **dadurch gekennzeichnet, dass** untere Monoblöcke (12₁) zusammen mit Bodenstangen (14₁) und Mittelstangen (14₃) eine Struktur zur Aufnahme von Bodenplatten für eine Unterkunft bilden.

9. Flexible Grundfläche nach Anspruch 8, **dadurch gekennzeichnet, dass** an dem unteren Monoblock (12₁) vier in einer Ebene liegende, rechtwinklig zueinander angeordnete Formausschnitte (42₁) ausgebildet sind und die Formausschnitte (42₁) zur Aufnahme je einer der Bodenstange (14₁) oder einer der Mittelstangen (14₃) vorgesehen sind.

10. Flexible Grundfläche nach Anspruch 9, **dadurch gekennzeichnet, dass** in jedem der Formausschnitte (42₁) eine Bohrung (46₁) oder eine Kerbe (48) ausgebildet ist, in welcher die am Ende der Gewindestange (32) angeordnete Kugel (30) oder kreisrunde Scheibe (60) aufgenommen werden kann.

11. Flexible Grundfläche nach Anspruch 10, **dadurch gekennzeichnet, dass** die Bohrung (46₁) konisch ausgebildet ist und sich nach unten verbreitert.

12. Flexible Grundfläche nach einem der Ansprüche 9 bis 11, **dadurch gekennzeichnet, dass** die unteren Monoblöcke (12₁) ein Profillangloch (50₁) aufweisen, welches senkrecht zu den Formausschnitten (42₁) angeordnet ist, und in welches eine senkrecht zu den Bodenstangen (14₁) stehende Wandstange (24) oder eine Eckstange (26) aufgenommen werden kann.

13. Flexible Grundfläche nach Anspruch 12, **dadurch gekennzeichnet, dass** neben dem Profillangloch (50₁) am unteren Monoblock (12₁) eine Aussparung (52) zur Aufnahme eines Rasterbolzens (54) angeordnet ist und der Rasterbolzen (54) eine in das Profillangloch (50) eingeführte Wandstange (24) gegen unbeabsichtigtes Trennen vom unteren Monoblock (12₁) sichert.

14. Flexible Grundfläche nach Anspruch 13, **dadurch gekennzeichnet, dass** obere Monoblöcke (12₂) an einem dem unteren Monoblock (12₁) gegenüberliegenden Ende der Wandstange (24) angeordnet sind und zusammen mit Dachstangen (14₂) eine Struktur zur Aufnahme eines Daches (18) der Unterkunft (10) bilden.

15. Unterkunft (10), welche eine flexible Grundfläche nach einem der Ansprüche 1 bis 14 umfasst, **dadurch gekennzeichnet**, dassentlang des Umfangs des Rasters zumindest teilweise Wandelemente (16) mittig auf den Monoblöcken (12, 12₁, 12₂) angeordnet sind.

## Claims

1. Flexible base area for an accommodation (10), wherein the base area is divided into a regular grid and has a system for fixing the base area, wherein
the system for fixing comprises monoblocks (12, 12₁, 12₂) arranged at intersection points and along the circumference of the grid, and
a respective rod (14, 14₁, 14₂, 14₃) is arranged along the grid between two monoblocks (12, 12₁, 12₂) each,
**characterized in that**
the system for fixing is a clamping system comprising a tool-free clamping device (20), wherein the rods (14₁, 14₂) arranged along the grid circumference comprise the clamping device (20),
and the two ends of the rods (14₁, 14₂) are frictionally connectable and clampable to the monoblocks (12, 12₁, 12₂) by the clamping device (20).

2. Flexible base area according to claim 1, **characterized in that** wall elements (16) are arranged centrally on the monoblocks (12, 12₁, 12₂) along the circumference of the grid and two adjacent wall elements (16) are pressed in each case against one another without tools when the clamping device (20) is closed.

3. Flexible base area according to claim 1 or 2, **characterized in that** the clamping device (20) has an end piece (30; 60) which is arranged on a threaded rod (32), and the end piece (30; 60) can be displaced along the longitudinal axis of the rod (14₁, 14₂) via a lever (22).

4. Flexible base area according to claim 3, **characterized in that** the clamping device (20), in addition to threaded rod (32) with the end piece (30; 60) and the lever (22), comprises a fixture (34) and two rotary shafts (36, 38) extending perpendicularly to the longitudinal axis of the rod (14₁, 14₂), wherein the lever (22) is connected to the rod (14₁, 14₂) by a first rotary shaft (36) via the fixture (34) and the threaded rod (32) is connected to the lever (22) by a second rotary shaft (38) which extends parallel to the first rotary shaft (36).

5. Flexible base area according to claim 4 or 5, **characterized in that** the threaded rod (32) is connected by a thread to the second rotary shaft (38) so that the end piece (30; 60) is variable in distance from the second rotary shaft (38) by rotation of the threaded rod (32) about the thread axis.

6. Flexible base area according to one of claims 3 to 5, **characterized in that** the end piece is a ball (30).

7. Flexible base area according to one of claims 3 to 5, **characterized in that** the end piece is a circular disc (60).

8. Flexible base area according to one of claims 1 to 7, **characterized in that** lower monoblocks (12₁) together with bottom rods (14₁) and middle rods (14₃) form a structure for receiving floor plates for an accommodation.

9. Flexible base area according to claim 8, **characterized in that** four shaped cutouts (42₁) lying in one plane and arranged at right angles to one another are formed on the lower monoblock (12₁), and the shaped cutouts (42₁) are provided for receiving in each case one of the bottom rods (14₁) or one of the middle rods (14₃).

10. Flexible base area according to claim 9, **characterized in that** a bore (46₁) or a notch (48) is formed in each of the shaped cutouts (42₁), in which the ball (30) or circular disc (60) arranged at the end of the threaded rod (32) can be received.

11. Flexible base area according to claim 10, **characterized in that** the bore (46₁) is conical and widens downwards.

12. Flexible base area according to one of claims 9 to 11, **characterized in that** the lower monoblocks (12₁) have a profiled elongated hole (50₁) which is arranged perpendicularly to the shaped cutouts (42₁), and in which a wall rod (24) standing perpendicularly to the bottom rods (14₁) or a corner rod (26) can be accommodated.

13. Flexible base area according to claim 12, **characterized in that** a recess (52) for receiving a grid bolt (54) is arranged next to the profiled elongated hole (50₁) on the lower monoblock (12₁) and the grid bolt (54) secures a wall rod (24) inserted into the profiled elongated hole (50) against unintentional separation from the lower monoblock (12₁).

14. Flexible base area according to claim 13, **characterized in that** upper monoblocks (12₂) are arranged at an end of the wall rod (24) opposite the lower monoblock (12₁) and together with roof rods (14₂) form a structure for receiving a roof (18) of the accommodation (10).

15. Accommodation (10) which comprises a flexible base area according to one of claims 1 to 14, **characterized in that** wall elements (16) are at least partially arranged centrally on the monoblocks (12, 12₁, 12₂) along the circumference of the grid.

## Revendications

1. Surface de base flexible pour un hébergement (10), la surface de base étant divisée en une trame régulière et présentant un système pour fixer la surface de base, dans laquelle
le système de fixation comprend des monoblocs (12, 12₁, 12₂) disposés aux points d'intersection et le long de la périphérie de la trame et
une tige (14, 14₁, 14₂, 14₃) est chaque fois disposée entre deux monoblocs (12, 12₁, 12₂) le long de la trame,
**caractérisée en ce que**
le système de fixation est un système de serrage qui présente un dispositif de serrage (20) pouvant être actionné sans outil, les tiges (14₁, 14₂) disposées le long de la périphérie de la trame présentant le dispositif de serrage (20),
et les deux extrémités des tiges (14₁, 14₂) peuvent être reliées et serrées à force avec les monoblocs (12, 12₁, 12₂) par le dispositif de serrage (20).

2. Surface de base flexible selon la revendication 1, **caractérisée en ce que** des éléments de paroi (16) sont disposés centralement sur les monoblocs (12, 12₁, 12₂) le long de la périphérie de la trame et chaque fois deux éléments de paroi adjacents (16) sont pressés l'un contre l'autre sans outil lorsque le dispositif de serrage (20) est fermé.

3. Surface de base flexible selon la revendication 1 ou 2, **caractérisée en ce que** le dispositif de serrage (20) présente une pièce d'extrémité (30 ; 60) qui est disposée sur une tige filetée (32) et la pièce d'extrémité (30 ; 60) peut être déplacée suivant l'axe longitudinal de la tige (14₁, 14₂) par un levier (22).

4. Surface de base flexible selon la revendication 3, **caractérisée en ce que** le dispositif de serrage (20) comprend, en plus de la tige filetée (32) avec la pièce d'extrémité (30 ; 60) et le levier (22), une fixation (34) et deux axes de rotation (36, 38) s'étendant perpendiculairement à l'axe longitudinal de la tige (14₁, 14₂), le levier (22) étant relié à la tige (14₁, 14₂) par un premier axe de rotation (36) au moyen de la fixation (34) et la tige filetée (32) étant reliée au levier (22) par un deuxième axe de rotation (38) qui s'étend parallèlement au premier axe de rotation (36).

5. Surface de base flexible selon la revendication 4 ou 5, **caractérisée en ce que** la tige filetée (32) est reliée au deuxième axe de rotation (38) par un filetage de sorte que la distance de la pièce d'extrémité (30 ; 60) par rapport au deuxième axe de rotation (38) peut être modifiée par rotation de la tige filetée (32) autour de l'axe de filetage.

6. Surface de base flexible selon l'une des revendications 3 à 5, **caractérisée en ce que** la pièce d'extrémité est une bille (30).

7. Surface de base flexible selon l'une des revendications 3 à 5, **caractérisée en ce que** la pièce d'extrémité est un disque circulaire (60).

8. Surface de base flexible selon l'une des revendications 1 à 7, **caractérisée en ce que** des monoblocs inférieurs (12₁) forment avec des tiges de plancher (14₁) et des tiges intermédiaires (143) une structure destinée à recevoir des panneaux de plancher pour un hébergement.

9. Surface de base flexible selon la revendication 8, **caractérisée en ce que** quatre découpes façonnées (42₁) disposées perpendiculairement entre elles dans un plan sont réalisées sur le monobloc inférieur (12₁) et les découpes façonnées (42₁) sont prévues pour recevoir chacune une des tiges de plancher (14₁) ou une des tiges intermédiaires (14₃).

10. Surface de base flexible selon la revendication 9, **caractérisée en ce qu'**un trou (46₁) ou une encoche (48) est réalisé(e) dans chacune des découpes façonnées (42₁), dans lequel ou laquelle la bille (30) ou le disque circulaire (60) disposé(e) à l'extrémité de la tige filetée (32) peut être reçu(e).

11. Surface de base flexible selon la revendication 10, **caractérisée en ce que** le trou (46₁) est conique et s'élargit vers le bas.

12. Surface de base flexible selon l'une des revendications 9 à 11, **caractérisée en ce que** les monoblocs inférieurs (12₁) présentent un trou oblong profilé (50₁) qui est disposé perpendiculairement aux découpes façonnées (42₁) et dans lequel une tige de paroi (24) disposée perpendiculairement aux tiges de plancher (14₁) ou une tige de coin (26) peut être reçue.

13. Surface de base flexible selon la revendication 12, **caractérisée en ce qu'**un évidement (52) destiné à recevoir un boulon de trame (54) est disposé à côté du trou oblong profilé (50₁) sur le monobloc inférieur (12₁) et le boulon de trame (54) assure une tige de paroi (24) introduite dans le trou oblong profilé (50) contre une séparation non intentionnelle du monobloc inférieur (12₁).

14. Surface de base flexible selon la revendication 13, **caractérisée en ce que** des monoblocs supérieurs (12₂) sont disposés à une extrémité de la tige de paroi (24) opposée au monobloc inférieur (12₁) et forment avec des tiges de toit (14₂) une structure destinée à recevoir un toit (18) de l'hébergement (10).

15. Hébergement (10) qui comprend une surface de base flexible selon l'une des revendications 1 à 14, **caractérisé en ce que** des éléments de paroi (16) sont disposés centralement sur les monoblocs (12, 12₁, 12₂) au moins partiellement le long de la périphérie de la trame.
